# EUROPÄISCHE PATENTANMELDUNG

(11) **EP 4 670 915 A1**
(43) Veröffentlichungstag der Anmeldung: **31.12.2025**
(21) Anmeldenummer: 25175003.0
(22) Anmeldetag: 08.05.2025
(51) Int. Cl.: B25B 27/00, B25D 1/16

(54) **WERKZEUG ZUM LÖSEN EINES FESTSITZENDEN TEILES**

(30) Priorität: 27.06.2024 DE 202024103474 U
(71) Anmelder: Müller-Werkzeug GmbH & Co. KG, 96215 Lichtenfels (DE)
(72) Erfinder: Müller, Michael, 96215 Lichtenfels (DE)
(74) Vertreter: Paustian & Partner Patentanwälte mbB

(57) **Zusammenfassung**

Ein Werkzeug zum Lösen eines festsitzenden Teiles umfasst eine Schlagstange, auf welcher sich ein bewegliches Schlaggewicht befindet, einen Anschlag an einem Ende der Schlagstange, ein Befestigungselement am anderen Ende der Schlagstange, an welchem ein flexibles Langelement befestigt ist, das zur Fixierung an dem festsitzenden Teil ausgelegt ist

## Beschreibung

Die Erfindung betrifft ein tragbares Werkzeug, mit welchem sich eine Antriebswelle eines Kraftfahrzeugs oder ein ähnliches festsitzendes Teil, insbesondere mit länglicher Grundform, lösen lässt und ein Löseverfahren für festsitzende Teile.

Die DE 34 22 798 A1 offenbart ein Werkzeug zum Lösen von festsitzenden Scheibenbremsbelägen, indem Stahlstifte in die Zuglöcher der Bremsbeläge eingehakt werden und mittels des Auslösens eines Schlaggewichts auf einer Zugstange die nötige Kraft hierzu aufgebracht wird.

Aus der DE 203 08 742 U1 ist eine Gleithammer-Ausziehvorrichtung bekannt, mit welcher Beulen im Karosseriebereich ausgebessert werden können. Dafür wird ein Zugkopf, welcher am Ende einer Zugstange befestigt ist, mithilfe von Klebstoff am Karosserieblech fixiert. Durch das Auslösen des Gleithammers wird mittels des Zugkopfes, welcher eine konkave Endfläche aufweist, das Karosserieblech nach außen gezogen. Nachdem auf diese Weise eine Delle so weit nach außen gezogen wurde, dass das Blech wieder seine Normallage angenommen hat, kann der Klebstoff mit einem Schneidewerkzeug durchschnitten und die Gleithammer-Ausziehvorrichtung abgenommen werden.

Die GB 2531779 C beschreibt einen Gleithammer, der zum Lösen eines Querlenkers ausgebildet ist. Hierbei verbindet ein Stab mit einem Schlaggewicht eine obere Platte, an welcher mithilfe eines Riemens der Querlenker befestigt wird, und eine untere Platte, an der sich ein Fußbügel befindet.

Der Erfindung liegt die Aufgabe zugrunde, gegenüber dem Stand der Technik das Herauslösen eines festsitzenden Teiles, insbesondere einer Antriebswelle eines Kraftfahrzeugs, mit nur einem einzigen, einfach bedienbaren Werkzeug durchzuführen und dabei keine anderen Teile zu beschädigen.

Diese Aufgabe wird erfindungsgemäß gelöst durch ein Werkzeug und ein Verfahren mit den Merkmalen der unabhängigen Ansprüche.

Das Werkzeug zum Lösen eines festsitzenden Teiles, insbesondere einer Antriebswelle eines Kraftfahrzeugs, umfasst eine Schlagstange, auf welcher ein bewegliches Schlaggewicht geführt ist. Das Schlaggewicht kann insbesondere hantelförmig ausgebildet sein, sodass der Benutzer das Schlaggewicht griffsicher mit der Hand in Richtung eines Anschlags am Ende der Schlagstange bewegen kann. Am anderen Ende der Schlagstange ist ein Befestigungselement angebracht, an welchem ein flexibles Langelement eingehängt bzw. befestigt ist. Das flexible Langelement kann ein Seil bzw. eine Seil-Schlaufe, eine Kette oder ein Riemen sein. Das flexible Langelement dient zur Fixierung an der Antriebswelle oder dem sonstigen zu lösenden Teil. Für eine optionale Anpassung einer Weite einer Schlaufe des flexiblen Langelements an das zu lösende Teil kann ein Verstellelement vorgesehen sein. Die Anpassung kann werkzeuglos erfolgen.

Das Verstellelement umfasst gemäß einer möglichen Ausgestaltung ein gekantetes Biegeteil, einen Bügel sowie eine Feststellschraube. Der U-förmige Bügel kann in drei Teilbereiche gegliedert werden, nämlich einen mit einem Gewinde versehenen langen U-Schenkel, einen kurzen U-Schenkel und eine die U-Schenkel verbindende U-Basis. Die drei Teilbereiche stehen jeweils in einem 90°-Winkel zueinander, wobei Abrundungen zwischen den Teilbereichen möglich sind. Das gekantete Biegeteil besitzt zwei ungleich große sich gegenüberliegende abgekantete Flächen, welche jeweils ein Loch aufweisen, durch welches der lange U-Schenkel gesteckt ist. Die am langen U-Schenkel anschließende U-Basis ist parallel neben der größeren der beiden sich gegenüberliegenden Flächen des Biegeteils angeordnet und mündet in dem kurzen U Schenkel, der unter Einhaltung eines Abstandes zur kleineren abgekanteten Fläche in einem Loch in der größeren abgekanteten Fläche des Biegeteils, welche parallel zur U-Basis liegt, geführt ist. Die manuell bedienbare Feststellschraube ist auf das Gewinde des langen U-Schenkels auf der äußeren Seite der kürzeren abgekanteten Fläche geschraubt.

Das Biegeteil des Verstellelements weist optional eine dritte abgekantete Fläche auf, die auf der Seite des kurzen U Schenkels orthogonal zu den beiden einander gegenüberliegenden abgekanteten Flächen ausgerichtet ist. Die dritte abgekantete Fläche erhöht die Stabilität des Biegeteils und schützt den U-förmigen Bügel.

Die Seil-Schlaufe des Werkzeugs liegt zwischen der U-Basis des Bügels und der größeren abgekanteten Fläche des Biegeteils. Wenn die Feststellschraube angezogen ist, ist die Seil-Schlaufe fixiert und kann ihre Weite nicht mehr verändern.

Das Befestigungselement dient der Verbindung der Seilschlaufe mit der Schlagstange. Hierzu kann das Befestigungselement beispielsweise als Haken mit Feder-Bügel-Verschluss ausgestaltet sein. Dieser ist dreh- oder schwenkbar an einem geschlitzten Adapter, welcher den Haken mit der Schlagstange verbindet, befestigt, sodass bei der Ausführung des Schlags mit dem Schlaggewicht eine exakt axiale Kraftübertragung ermöglicht wird. Um die Seil-Schlaufe mit dem Haken zu verbinden, sind die Enden der Seil-Schlaufe als Ösen ausgebildet, welche durch metallische Elemente in die gewünschte Form gezwungen und verstärkt sein können. Beim Material der Seil-Schlaufe kann es sich beispielsweise um Stahl oder Carbonfasern handeln. Der Querschnitt des Seils ist nicht notwendigerweise kreisrund. Zum Beispiel kann das Seil einen flachen Querschnitt aufweisen, das heißt in der Art eines Riemens gestaltet sein. Eine schützende Umhüllung des Seils ist beispielsweise aus textilem Material oder aus Kunststoff gefertigt.

Nach einem Aspekt der vorliegenden Offenbarung umfasst ein Löseverfahren für ein festsitzendes Teil die Schritte: Befestigen eines flexiblen Langelements an dem Teil; Verbinden des flexiblen Langelements mit einer Schlagstange; Schlagen eines beweglichen Schlaggewichts gegen einen Anschlag an der Schlagstange. Das flexible Langelement kann eines umfassen von: einem Seil, einer Seil-Schlaufe, einer Kette oder einem Riemen.

Nach einem weiteren Aspekt der vorliegenden Offenbarung umfasst der Schritt des Befestigens bei einem Löseverfahren ein Umschlingen des Teils.

Nach einem weiteren Aspekt der vorliegenden Offenbarung umfasst ein Löseverfahren nach dem Schritt des Umschlingens den Schritt des Einstellens einer Weite einer Schlaufe des flexiblen Langelements. Das Einstellen kann werkzeuglos sein.

Zum besseren Verständnis der Erfindung wird diese anhand der nachfolgenden Figu-ren näher erläutert. Es zeigen jeweils in stark vereinfachter, schematischer Darstellung:
Fig. 1 ein Werkzeug zum Lösen eines festsitzenden Teils, insbesondere einer Antriebswelle.
Fig. 2 ein Verstellelement des Werkzeugs nach Fig. 1 sowie einen Abschnitt einer Seil-Schlaufe.
Fig. 3 eine detaillierte Darstellung des Verstellelements.
Fig. 4 eine detaillierte Darstellung eines zur Verbindung einer Schlagstange mit der Seil-Schlaufe vorgesehenen Befestigungselements des Werkzeugs nach Fig. 1.
Fig. 5 das an einer Antriebswelle angesetzte Werkzeug nach Fig. 1.
Fig. 6 ein Ablaufdiagramm eines Löseverfahrens für ein festsitzendes Teil.

Einführend sei festgehalten, dass die in der Beschreibung gewählten Lageangaben, wie z.B. oben, unten, seitlich usw. auf die unmittelbar beschriebene sowie dargestellte Figur bezogen sind und diese Lageangaben sind bei einer Lageänderung sinngemäß auf die neue Lage zu übertragen. Die Merkmale der Verfahrensschritte können als Vorrichtungsmerkmale übernommen werden und vice versa. Gleiche oder ähnliche Teile werden in allen Figuren mit den gleichen Bezugszeichen versehen und deren Beschreibung wird nur einmal gegeben. Die Darstellungen und Größenverhältnisse sind nicht maßstäblich/teilweise verzerrt und können nur dort als zutreffend angesehen werden, wo dies explizit erwähnt wird. Ordnungszahlen wie "erste" und "zweite" dienen nur zur Unterscheidung, da die Reihenfolge beliebig geändert werden kann. Das Vorhandensein eines "ersten" Teils heißt nicht notwendigerweise, dass weitere Teile ("zweites" Teil, etc. folgen).

Ein insgesamt mit dem Bezugszeichen 21 gekennzeichnetes Werkzeug zum Lösen eines festsitzenden Teils, im vorliegenden Fall einer Antriebswelle 20 eines Kraftfahrzeugs, umfasst eine Schlagstange 1, ein darauf geführtes Schlaggewicht 2 sowie einen Anschlag 3. Die Länge der Schlagstange 1 beträgt im Ausführungsbeispiel ca. 0,5 m. Das vereinfacht dargestellte Schlaggewicht 2 kann zur griffsicheren Führung durch den Benutzer hantelförmig ausgestaltet sein und hat beispielsweise eine Masse zwischen 2,0 und 4,0 kg. Bei der Ausführung des Schlages wird das Schlaggewicht 2 je nach gewünschter Wirkung mehr oder weniger schnell auf der Schlagstange 1 in Richtung des Anschlages 3 bewegt.

Am dem Anschlag 3 gegenüberliegenden Ende der Schlagstange 1 ist über einen Adapter 9 ein Befestigungselement 6 angebracht. Das Befestigungselement 6 ist im Ausführungsbeispiel als Haken 6 ausgestaltet. Dieser weist als Verschlussmechanismus einen Feder-Bügel-Verschluss 7 auf. Der Haken 6 ist dreh- oder schwenkbar am geschlitzten Adapter 9 verschraubt, um beim Auslösen des Schlaggewichts 2 eine exakt axiale Kraftübertragung zu ermöglichen und die Effizienz des Werkzeugs 21 somit zu maximieren.

Am Haken 6 ist eine Seil-Schlaufe 4 mittels zweier Ösen 8, die sich an den beiden Enden der Seil-Schlaufe 4 befinden, befestigt. Die Seil-Schlaufe 4 dient der Fixierung des Werkzeugs 21 am zu lösenden Teil und hat beispielsweise eine Länge von ca. 2 m. Zur Verstellung der Weite der Seil-Schlaufe 4 ist ein Verstellelement 5 an der Seil-Schlaufe 4 angebracht. Dadurch kann das Werkzeug 21 universell an das zu lösende Teil angepasst werden, wie beispielsweise an die Antriebswelle 20, an einen Dieselinjektor oder an ein Kugelgelenk, auch in Anwendungsgebieten außerhalb der Kraftfahrzeugtechnik.

Das in Abb. 2 und Abb. 3 detaillierter dargestellte Verstellelement 5 umfasst ein aus Stahlblech gefertigtes Biegeteil 10, einen U-förmigen Bügel 14 sowie eine Feststellschraube 19. Das Biegeteil 10 besitzt zwei sich parallel gegenüberliegende ungleich große abgekantete Flächen 11, 12, welche als größere abgekantete Fläche 11 und kleinere abgekantete Fläche 12 bezeichnet werden. Der U-förmige Bügel 14 kann in einen mit einem Gewinde 18 versehenen langen U-Schenkel 15, einen kurzen U-Schenkel 16 und eine U-Basis 17 gegliedert werden.

Der lange U-Schenkel 15 verläuft durch die jeweils ein Loch aufweisenden einander gegenüberliegenden abgekanteten Flächen 11, 12. Die U-Basis 17, welche den langen U-Schenkel 15 und den kurzen U-Schenkel 16 verbindet, liegt parallel neben der größeren abgekanteten Fläche 11 und mündet durch ein zweites Loch in der größeren Fläche 11 im kleinen U-Schenkel 16, welcher einen Abstand zur kleineren abgekanteten Fläche 12 einhält. Angrenzend an die kleinere abgekantete Fläche 12 ist das Biegeteil 10 abgeschrägt und besitzt am anderen Ende der Schräge eine dritte abgekantete Fläche 13, die der Stabilität des Biegeteils 10 dient und den U-förmigen Bügel 14 schützt. Die dritte abgekantete Fläche 13 ist orthogonal sowohl zu den beiden Flächen 11, 12 als auch zu einem ebenen, die Flächen 11, 12 verbindenden Abschnitt des Biegeteils 10 ausgerichtet.

Zwischen der U-Basis 17 und der größeren abgekanteten Fläche 11 liegt die Seil-Schlaufe 4. Bei maximal angezogener Feststellschraube 19, welche auf das Gewinde 18 des langen U-Schenkels 15 geschraubt ist, wird die Seil Schlaufe 4 somit zwischen der U-Basis 17 und der größeren abgekanteten Fläche 11 fixiert, womit das Verstellen der Weite der Seil-Schlaufe 4 nicht mehr möglich ist.

Die Abb. 4 zeigt eine detaillierte Ansicht des Befestigungselements 6, welches hier als Haken 6 mit Feder-Bügel Verschluss 7 ausgestaltet ist. Durch den Feder-Bügel-Verschluss 7 ist das Auswechseln der Seil-Schlaufe 4 möglich, um gegebenenfalls eine Seil-Schlaufe 4 aus einem anderen Material oder mit einer anderen Länge zu nutzen. Materialien für die Seil-Schlaufe 4 können beispielsweise Stahl oder Carbonfasern, optional mit einer Umhüllung aus Kunststoff oder einem textilen Material, sein. Am gabelförmigen Ende des Adapters 9 ist der Haken 6 mit Hilfe einer Schraube derart gehalten, dass eine Schwenkbeweglichkeit der Hakens 6 erhalten bleibt. Denkbar sind auch sonstige Mechanismen, mit welchen die Ösen 8 unter Wahrung mindestens eines Freiheitsgrades mit der Schlagstange 1 gekoppelt sind. Der Adapter 9 ist im vorliegenden Fall mit der Schlagstange 1 verschraubt.

Die Anwendung des Werkzeugs 21 an einer Antriebswelle 20 eines Kraftfahrzeugs ist in Abb. 5 veranschaulicht. Die Seil-Schlaufe 4 umschlingt dabei das zu lösende Teil, im Ausführungsbeispiel an der Vorderachse eines PKWs, während das Verstellelement 5 die Weite der Seil-Schlaufe 4 so fixiert, dass diese nicht mehr verrutschen kann. Der Benutzer hält die Schlagstange 1 bei gespannter Seil-Schlaufe 4 mit der einen Hand fest, während er mit der anderen Hand das Schlaggewicht 2 in Richtung des Anschlags 3 schlägt. In nicht dargestellter Weise kann sich hinter dem Anschlag 3 ein Griff befinden. Die durch den Schlag entstehende Kraft wird von der Schlagstange 1 über den Adapter 9, den Haken 6 und die Seil-Schlaufe 4 auf die Antriebswelle 20 übertragen, wodurch diese schonend gelockert wird. Der Schlag-Vorgang wird bei Bedarf wiederholt, bis die Antriebswelle 20 gelöst ist

Fig. 6 stellt ein Ablaufdiagramm für Löseverfahren für ein festsitzendes Teil. In einem Schritt S1 wird ein flexibles Langelement, hier eine Seil-Schlaufe 4 an dem Teil befestigt bzw. um dieses gelegt. Hier wird die Seil-Schlaufe 4 um das Teil geschlungen. In einem optionalen Schritt S2 wird die Weite einer Schlaufe, in diesem Fall der Seil-Schlaufe 4, eingestellt. Das Einstellen kann werkzeuglos erfolgen. In einem Schritt 3 wird das flexible Langelement, hier die Seil-Schlaufe 4 mit einer Schlagstange 1 eines Werkzeugs 21 verbunden. Das Verbinden kann auch am Anfang des Verfahrens erfolgen, jedoch ist die Handhabung dann schwieriger und unpraktischer. In einem Schritt S4 wird ein beweglich auf de Schlagstange 1 angeordnetes Schlaggewicht 2 gegen einen Anschlag 3 auf der Schlagstange 1 geschlagen und somit das festsitzende Teil gelöst.

Es sei an dieser Stelle bemerkt, dass die Erfindung nicht auf die speziell dargestellten Ausführungsvarianten eingeschränkt ist, sondern Variationsmöglichkeiten aufgrund der Lehre zum technischen Handeln der gegenständlichen Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Der Ordnung halber sei abschließend darauf hingewiesen, dass zum besseren Verständnis des Aufbaus der Erfindung Elemente bzw. Teile teilweise unmaßstäblich und/oder vergrößert und/oder verkleinert dargestellt wurden.

### Bezugszeichenliste

- 1: Schlagstange
- 2: Schlaggewicht
- 3: Anschlag
- 4: flexibles Langelement, bzw. Schlaufe bzw. Seil-Schlaufe
- 5: Verstellelement
- 6: Haken/Befestigungselement
- 7: Feder-Bügel-Verschluss
- 8: Öse
- 9: Adapter
- 10: Biegeteil
- 11: größere abgekantete Fläche
- 12: kleinere abgekantete Fläche, der Fläche 11 gegenüberliegend
- 13: dritte abgekantete Fläche
- 14: Bügel
- 15: langer U-Schenkel
- 16: kurzer U-Schenkel
- 17: U-Basis
- 18: Gewinde
- 19: Feststellschraube
- 20: Antriebswelle
- 21: Werkzeug

## Patentansprüche

1. Werkzeug (21) zum Lösen eines festsitzenden Teiles, umfassend eine Schlagstange (1), auf welcher sich ein bewegliches Schlaggewicht (2) befindet, einen Anschlag (3) an einem Ende der Schlagstange (1), ein Befestigungselement (6) am anderen Ende der Schlagstange (1), an welchem ein flexibles Langelement (4) befestigt ist, das zur Fixierung an dem festsitzenden Teil ausgelegt ist.

2. Werkzeug (21) nach Anspruch 1, weiterhin umfassend ein Verstellelement (5), welches zur Verstellung einer Weite einer Schlaufe (4) des flexiblen Langelements vorgesehen ist.

3. Werkzeug (21) nach Anspruch 2, wobei die Verstellung einer Weite einer Schlaufe (4) mit dem Verstellelement (5) werkzeuglos ist.

4. Werkzeug (21) nach einem der Ansprüche 1 bis 3, **dadurch gekennzeichnet, dass** das Verstellelement (5) ein gekantetes Biegeteil (10), einen Bügel (14), welcher einen mit einem Gewinde (18) versehenen langen U-Schenkel (15), einen kurzen U-Schenkel (16) und eine die U-Schenkel (15, 16) verbindende U-Basis (17) aufweist, sowie eine Feststellschraube (19), die auf das Gewinde (18) des langen U-Schenkels (15) geschraubt ist, umfasst, wobei der lange U-Schenkel (15) durch zwei Löcher in ungleich großen gegenüberliegenden abgekanteten Flächen (11, 12) des Biegeteils (10) gesteckt ist, die U-Basis (17) parallel neben der größeren der beiden einander gegenüberliegenden Flächen (11, 12) des Biegeteils (10) angeordnet ist, sowie der kurze U-Schenkel (16) unter Einhaltung eines Abstandes zur kleineren abgekanteten Fläche (12) in einem Loch in der größeren abgekanteten Fläche (11) des Biegeteils (10) geführt ist.

5. Werkzeug (21) nach Anspruch 4, **dadurch gekennzeichnet, dass** das Verstellelement (5) eine dritte abgekantete Fläche (13) aufweist, die auf der Seite des kurzen U-Schenkels (16) orthogonal zu den beiden einander gegenüberliegenden abgekanteten Flächen (11, 12) ausgerichtet ist.

6. Werkzeug (21) nach einem der Ansprüche 2 bis 4, **dadurch gekennzeichnet, dass** die Seil-Schlaufe (4) zwischen der U Basis (17) und der größeren abgekanteten Fläche (11) des Biegeteils (10) liegt.

7. Werkzeug (21) nach einem der Ansprüche 1 bis 6, **dadurch gekennzeichnet, dass** das Befestigungselement (6) als Haken ausgestaltet ist, welcher einen Feder-Bügel-Verschluss (7) aufweist und schwenkbar an einem geschlitzten Adapter (9), welcher den Haken (6) mit der Schlagstange (1) verbindet, befestigt ist.

8. Werkzeug (21) nach einem der Ansprüche 1 bis 7, **dadurch gekennzeichnet, dass** die Seil-Schlaufe (4) mit zwei an deren Enden angeordneten Ösen (8) am Befestigungselement (6) gehalten ist.

9. Werkzeug (21) nach einem der Ansprüche 1 bis 8, **dadurch gekennzeichnet, dass** die Seil-Schlaufe (4) als Stahlseil Schlaufe ausgebildet ist.

10. Löseverfahren für ein festsitzendes Teil, umfassend die Schritte: Befestigen eines flexiblen Langelements (4) an dem Teil; Verbinden des flexiblen Langelements (4) mit einer Schlagstange (1); Schlagen eines beweglichen Schlaggewichts (2) gegen einen Anschlag (3) an der Schlagstange (1).

11. Löseverfahren nach Anspruch 10, wobei das Befestigen ein Umschlingen des Teils umfasst.

12. Löseverfahren nach Anspruch 11, wobei nach dem Umschlingen ein Einstellen einer Weite einer Schlaufe des flexiblen Langelements (4) oder ein werkzeugloses Einstellen einer Weite einer Schlaufe des flexiblen Langelements (4) folgt.

13. Löseverfahren nach Anspruch 12, wobei das Einstellen werkzeuglos erfolgt.
